# EUROPÄISCHE PATENTANMELDUNG

(11) **EP 1 875 820 A2**
(43) Veröffentlichungstag der Anmeldung: **09.01.2008**
(21) Anmeldenummer: 07111454.0
(22) Anmeldetag: 29.06.2007
(51) Int. Cl.: A41F 15/00, A44B 11/04

(54) **Träger-Schieber-Anordnung mit längenverstellbarem Träger für Damen-Unterwäschestücke**

(30) Priorität: 06.07.2006 DE 102006031605
(71) Anmelder: Fildan, Gerhard, 2521 Trumau (AT)
(72) Erfinder: Fildan, Gerhard, 2521 Trumau (AT)
(74) Vertreter: Lutz, Johannes Dieter

(57) **Zusammenfassung**

Bei einer Träger-Schieber-Anordnung an Damen-Unterwäschestücken mit durch Verschieben eines der Grundform nach rechteckigen Schiebers (10) längenverstellbaren Trägern hat der jeweilige Schieber ein Paar äußerer, parallel zueinander verlaufender Längsschenkel (11, 12) sowie ein Paar parallel zueinander verlaufender Querschenkel (13, 14), die der Dicke nach zu den Eckbereichen hin abnehmen. Durch einen zentralen Schenkel, der die Mittelbereiche der Querschenkel miteinander verbindet sind zwei Schlitze (15, 16) gegeneinander abgegrenzt, durch die Abschnitte des Wäschestückträgers hindurchgeschleift sind. Die äußeren Längsschenkel, die Querschenkel und der zentrale Längsschenkel (24) haben in einer gemeinsamen Ebene (P) verlaufende, rückwärtige Begrenzungsflächen. Der zentrale Längsschenkel (24) hat zwischen den mittigen Bereichen größter Dicke der Querschenkel (13, 14) eine äußere Begrenzungsfläche (28), die gegenüber den Schenkelbereichen (21) größter Dicke nach innen versetzt ist und mit einer Reihe spitzkegelförmiger Schweißvorsprünge (29) versehen ist. Der Träger ist mit einem schmalen Fixierungsendabschnitt (41) an dem zentralen Längsschenkel (24) befestigt, wobei die Befestigung des Trägers (40) am Schieber (10) unter thermischer Verformung der Schenkelvorsprünge des Schiebers (10) erfolgt; ein Abschnitt (42) des Trägers (40) tritt durch ein ring- oder ösenförmiges Teil, das an einem ersten Fixierungsbereich des Wäschestücks befestigt ist, hindurch und verläuft sodann zum Schieber zurück und weiter bis zum zweiten Fixierungsbereich des Wäschestücks. Der Träger (40) umgreift den zentralen Längsschenkel (24) U-förmig, wobei der Träger (40) im Bereich des Schiebers (10) an den parallelen Längsschenkelbegrenzungsflächen anliegt und dazwischen mit dem kurzen Befestigungsabschnitt (41) an dem zentralen Längsschenkel (24) angeschweißt ist.

## Beschreibung

Die Erfindung betrifft eine Träger-Schieber-Anordnung bei Damen-Unterwäschestücken mit längenverstellbaren Trägern, mit einem einstückigen, der Grundform nach rechteckigen, in seinen Eckbereichen abgerundeten Schieber und mit den weiteren, im Oberbegriff des Patentanspruchs 1 genannten, gattungsbestimmenden Merkmalen.

Eine Träger-Schieber-Anordnung dieser Art ist durch die US-6,056,625A bekannt.

Bei der bekannten Träger-Schieber-Anordnung hat der Schieber ein Paar äußerer, parallel zueinander verlaufender Längsschenkel und ein Paar zu diesen rechtwinklig, und daher ihrerseits zueinander parallel verlaufender Querschenkel, die in den Eckbereichen des Schiebers an die Längsschenkel anschließen und der Dicke nach von einem mittigen Bereich größter Dicke aus zu den Eckbereichen hin abnehmen.

Zwischen den Längsschenkeln verläuft parallel zu diesen ein zentraler Schenkel, der die Mittelbereiche der Querschenkel miteinander verbindet und zu seinen beiden Seiten angeordnete Schlitze gegeneinander abgrenzt; die äußeren Längsschenkel, die Querschenkel und der zentrale Längsschenkel haben an ihrer der Trägerin des Wäschestücks im Gebrauch zugewandten Rückseite in einer gemeinsamen Ebene verlaufende - koplanare - rückwärtige Begrenzungsflächen, wobei der zentrale Längsschenkel zwischen den zentralen Bereichen größter Dicke der Querschenkel an seiner den koplanaren Schenkelflächen abgewandten Vorderseite eine äußere Begrenzungsfläche hat, die zu den rückseitigen - koplanaren - Begrenzungsflächen hin gegenüber den Schenkelbereichen größter Dicke nach innen versetzt ist und mit einer Reihe von spikeartigen Vorsprüngen versehen ist, die, von dieser Ebene aufragend, sich nach außen vorzugsweise spitzkegelförmig verjüngen; der Träger ist mit einem Fixierungsendabschnitt an dem zentralen Längsschenkel des Schiebers befestigt, und ein von diesem Endabschnitt ausgehender, eine Einhängschlaufe bildender Abschnitt des Trägers tritt durch ein ring- oder ösenförmiges Teil, das am Wäschestück festgelegt ist, hindurch und verläuft sodann zum Schieber zurück und über diesen weiter zu einem zur Festlegung des anderen Endes des Trägers vorgesehenen Fixierungsbereich des Wäschestücks, an dem der Träger befestigbar ist.

Zweck dieser bekannten Träger-Schieber-Anordnung ist es, eine möglichst flache, wenig auftragende, für die Trägerin bequeme Anordnung dieser Elemente eines Unterwäschestückes zu erzielen und bei gleichwohl bequemer Veränderbarkeit der Trägerlänge eine definierte und sichere Einstellung derselben zu ermöglichen.

Ungeachtet diesbezüglich günstiger Eigenschaften der bekannten Träger-Schieber-Kombination ist diese doch auch mit Nachteilen behaftet, die zumindest den Tragkomfort beeinträchtigen können:

Die Anordnung der Materialvorsprünge, durch deren Anschmelzen eine Art von Schweißverbindung zwischen dem Träger und dem zentralen Längsschenkel des Schiebers zustande kommen soll, an der der Trägerin des Wäschestücks zugewandten Seite führt in Fällen, in denen diese Vorsprünge nicht hinreichend abgerundet werden oder nicht großflächig verfließen können, dazu, dass Bewegungen des Schiebers relativ zu der Haut der Trägerin zu einer Kratzbelästigung führen können, die natürlich unangenehm ist. Weiter ist es dadurch, dass über das Trägerband auch quer zum zentralen Längsschenkel wirkende Kräfte an diesem angreifen können, möglich dass Lockerungen im Bereich der Befestigungsstelle auftreten und kleine Kunststoffstücke abgesplittert werden können, was bei längerem Gebrauch zu einem Ablösen des Trägers vom zentralen Längsschenkel führen kann.

Aufgabe der Erfindung ist es daher, eine Träger-Schieber-Anordnung der eingangs genannten Art anzugeben, bei der diese Nachteile vermieden und insbesondere ein hoher Tragkomfort und eine hinreichende Stabilität der Träger-Schieber-Verbindung gewährleistet sind.

Diese Aufgabe wird erfindungsgemäß, dem Grundgedanken nach, durch die kennzeichnenden Merkmale des Patentanspruchs 1 gelöst.

Hiernach ist vorgesehen, dass der zur Befestigung des Trägers am Schieber genutzte Endabschnitt des Trägers den zentralen Längsschenkel des Schiebers U- bzw. J-förmig umgreift, und der körperseitige, die ebene Längsbegrenzungsfläche des zentralen Schenkels überquerende Teil des Trägers durch das entfernt vom Schieber angeordnete Einhängteil schlaufenförmig hindurchtritt und zum Schieber zurückverläuft, wobei der Träger den Schieber zwischen dessen äußeren Längsschenkeln und dem zentralen Längsschenkel durchquert, hiernach weiter zur anderen wäschestückseitigen Befestigungsstelle verläuft und dabei an den parallelen, ebenen Längsschenkelbegrenzungsflächen der äußeren Schieberlängsschenkel und dazwischen an dem Befestigungsabschnitt des Trägers anliegt, der an der vom Körper der Trägerin wegweisenden Seite des zentralen Längsschenkels des Schiebers angeordnet ist und dadurch den Befestigungsabschnitt, der mit den - angeschmolzenen - Schweißvorsprüngen stoff- und formschlüssig verbunden ist, gleichsam an den zentralen Längsschenkel andrückt.

Durch diese - erfindungsgemäße - Gestaltung der Träger-Schieber-Kombination werden zumindest die folgenden Gebrauchsvorteile erzielt:

Die Schweißverbindungsstelle ist an der dem Körper der Trägerin abgewandten Seite des Schiebers angeordnet und kann keinerlei unangenehme Kratz- oder Reibwirkung entfalten. Desweiteren ist der zentrale Längsschenkel außen- und innenseitig vom Träger umschlossen und zusätzlich durch den von der Befestigungsstelle zurückkehrenden Abschnitt des Trägers abgedeckt, der, wenn er unter der üblichen Gebrauchsspannung steht, auch die Befestigungsstelle zusätzlich stabilisiert, so dass die Anordnung insgesamt auch weniger gefährdet gegen ein Ablösen des Befestigungsabschnittes vom Schieber ist.

Der Tragkomfort ist signifikant verbessert, ohne dass die Längeneinstellbarkeit des Trägers beeinträchtigt wäre.

Durch die Merkmale der Ansprüche 2 und 3 sind unter Gesichtspunkten der Stabilität des Schiebers sowie einer belastungssicheren und gleichwohl schonenden Art der Befestigung des Trägers am Schieber günstige Bemessungsrelationen und Abmessungen der Schweißvorsprünge des Schiebers angegeben.

Hierbei ist es besonders vorteilhaft, die thermische Behandlung des Schiebers beim Befestigen des Trägers an demselben so durchzuführen, dass die Materialvorsprünge nach der thermischen Behandlung eine abgerundete Form haben, wie gemäß Anspruch 4 vorgesehen.

In Fällen, in denen sowohl der Schieber als auch der Träger aus "schmelzbarem" Material bestehen, derart, dass diese Materialen - bei Schweißtemperatur - gleichsam ineinander fließen können, kann natürlich auch eine zu einer vollständigen Einebnung der Schweißvorsprünge führende Wärmebehandlung für den Schweißvorgang zweckmäßig sein.

In Kombination mit den Gestaltungen der Träger-Schieber-Anordnung gemäß den Ansprüchen 1 bis 4 sind durch die Merkmale der Ansprüche 5 bis 9 zweckmäßige Gestaltungen von Ringverbindungen des Träger mit dem Textilmaterial des Wäschestücks angegeben, die insbesondere für Büstenhalter gedacht sind.

Weitere Einzelheiten und Merkmale der erfindungsgemäßen Träger-Schieber-Anordnung ergeben sich aus der nachfolgenden Beschreibung spezieller Ausführungsbeispiele anhand der Zeichnung. Es zeigen:
- Fig. 1: eine perspektivische Ansicht eines bei einer erfindungsgemäßen Träger-Schieber-Anordnung vorgesehenen Schiebers für die Längenanpassung z.B. von Schulterträgern eines Büstenhalters von der dem Körper der Trägerin abgewandten Seite aus gesehen,
- Fig. 2: eine perspektivische Ansicht des Schiebers gemäß Fig. 1, gesehen von der der Trägerin zugewandten Seite des Schiebers,
- Fig. 3: eine Ansicht einer Stirnseite des Schiebers gemäß den Fig. 1 u. 2,
- Fig. 4: eine Seitenansicht des Schiebers gemäß den Fig. 1 bis 3,
- Fig. 5: eine vergrößerte perspektivische, teilweise abgebrochene Darstellung des Schiebers gemäß den Fig. 1 bis 4 zur Veranschaulichung von Einzelheiten von Schweißspikes,
- Fig. 6: den Schieber gemäß den Fig. 1 bis 5, im Schnitt längs der Ebene VI-VI der Fig. 4;

- Fig. 7: Einzelheiten einer speziellen Art der Befestigung eines Schiebers gemäß den Fig. 1 bis 6 an einem Träger eines Wäschestücks, in einer zur Fig. 6 analogen Schnittdarstellung;
- Fig. 8: eine zur Darstellung der Fig. 7 analoge Darstellung einer zweiten Art der Befestigung des Schiebers an einem Träger,
- Fig. 9: den zentralen Längsschenkel des Schiebers gemäß den Fig. 1 bis 6 in einer der Fig. 6 entsprechenden Schnittdarstellung, zur Erläuterung eines Details vor dem Schweißvorgang,
- Fig. 10: den in Fig. 9 dargestellten Bereich des zentralen Schenkels des Schiebers nach dem Verschweißen mit dem Träger, wenn die in der Fig. 7 dargestellte Konfiguration von Schieber und Träger vorliegt,
- Fig. 11: die zur Ansicht der Fig. 10 analoge Darstellung für die in der Fig. 8 wiedergegebene Schieber-Träger-Anordnung nach dem Verschweißen dieser Teile miteinander,
- Fig. 12: eine Seitenansicht einer Ringanordnung, durch die der Träger, einen Teil des Rings derselben umschlingend, hindurch treten kann,
- Fig. 13: einen Ring, der entweder mit der Befestigungsanordnung gemäß Fig. 7 oder derjenigen gemäß Fig. 8 benutzbar ist, in einer zur Darstellung der Fig. 12 analogen Ansichtsdarstellung,
- Fig. 14: eine Ansicht der Ringanordnung gemäß Fig. 12 im geöffneten Zustand ihres Ringes,

- Fig. 15: eine perspektivische Ansicht der Anordnung gemäß Fig. 14,
- Fig. 16: eine Ansicht des Rings gemäß Fig. 13 in dessen geöffnetem Zustand,
- Fig. 17: eine Seitenansicht des Rings gemäß Fig. 16,
- Fig.18: eine Ansichtsdarstellung eines weiteren Ausführungsbeispiels eines Rings, der geöffnet werden kann, in der offenen Konfiguration,
- Fig. 19: den Ring gemäß Fig. 18 im geschlossenen Zustand und
- Fig. 20: eine Seitenansicht des Rings gemäß Fig. 19, gesehen in Richtung des Pfeils XX der Fig. 19.

In den Fig. 1 bis 8 ist jeweils insgesamt mit 10 ein Schieber bezeichnet, der bei Trägern an Damenunterwäschestücken, z.B. Schulterträgern eines Büstenhalters zur Einstellung der effektiven Länge solcher Träger auf ein für die Trägerin des Wäschestücks bequemes Maß geeignet ist. Der Schieber 10 umfasst bei insgesamt rechteckiger Grundform zwei parallele Längsschenkel 11 und 12, die durch Querschenkel 13 und 14 miteinander verbunden sind und zusammen Öffnungen 15 und 16 beranden, durch die ein Träger hindurch treten kann. Der Schieber 10, dessen Schenkel rechtwinklig aneinander anschließen, hat abgerundete Eckbereiche 17 und an den Querschenkeln 13 und 14 taillenförmige Einbuchtungen 18 und 19.

Wie am besten der Fig. 3 zu entnehmen ist, kann diejenige Seite des Schiebers 10, die der Trägerin zugewandt ist und insgesamt mit 20 bezeichnet ist, in einer Ebene P verlaufen. Die Querschenkel 13 und 14 haben ihre Abschnitte 21 größter Dicke etwa im jeweiligen Mittelbereich und ihre Dicke nimmt nach außen hin, d.h. in Richtung auf die Längsschenkel 11 und 12 hin ab. Im Bereich 21 größter Dicke des Schiebers 10 hat diese, senkrecht zu der Ebene P gemessen, einen Wert von z.B. 1,8 mm.

Die schlitzförmigen Öffnungen 15 und 16 sind durch einen zentralen Längsschenkel 24 gegeneinander abgesetzt, der an Übergangsstellen 25 und 26 an die Querschenkel 13 und 14 anschließt und eine rückseitige Begrenzungsfläche 27 hat, die mit der Ebene P koplanar ist - in dieser verläuft.

Die - sichtseitige - vordere Begrenzungsfläche 28 des Schiebers 10 jedoch ist gegenüber den Abschnitten 21 größter Dicke der Querschenkel "nach unten" zurückgesetzt, so dass die Dicke des zentralen Schenkels etwa 1,2 mm, d.h. 2/3 der größten Dicke der Querschenkel beträgt.

Der zentrale Längsschenkel 24 ist jedoch auch mit einer Reihe von spitzen Spikes 29 versehen, die beim Schweißvorgang den Träger 40 durchdringen können. Der Schieber 10 ist einstückig ausgeführt; an der der Trägerin zugewandten Rückseite 20 können die an diese im wesentlichen rechtwinklig anschließenden, schmalen Begrenzungsflächen 30 der Öffnungen 15 und 16 mit scharfen Kanten 31 ausgeführt sein, um einen - fixierenden - Eingriff mit dem diese Öffnungen durchsetzenden Träger zu unterstützen.

In den Fig. 7 und 8 ist erkennbar, dass der Schieber 10 (in der Fig. 6 ohne Träger dargestellt) mit einem durch den Schieber 10 hindurch gefädelten Träger 40 versehen sein kann. Gemäß Fig. 7 ist der Träger 40 mit seinem Ende 41 an den zentralen Längsschenkel 24 (vgl. auch Fig. 10 und Fig. 11) angeschweißt, wodurch abgerundete Kuppen 32 der Spikes 29 entstehen und der Träger 40 am zentralen Längsschenkel 24 festgelegt wird.

Ein an das mit dem zentralen Schenkel 24 verschweißte Trägerende 41 anschließender Abschnitt 42 des Trägers tritt sodann beim Ausführungsbeispiel gemäß Fig. 7 durch den Schlitz 16 hindurch, quer über die (ebene) Rückseite des einen Längsschenkels 12 hinweg verlaufend bis zu einem Ring, der an dem Textilmaterial des Büstenhalters oder des Unterwäscheartikels mittels einer Lasche 43 (Fig. 12) befestigt ist, und kehrt nach Bildung einer durch den Ring hindurch tretenden Schlaufe 44 mit einem Abschnitt 45 wieder zurück, der mit einem Abschnitt 46 den Schlitz 16 durchquert, und legt sich mit einem kurzen Abschnitt 47 an den zentralen Längsschenkel an und durchquert sodann mit dem anschließenden Abschnitt 48 die schlitzförmige Öffnung 15 und verläuft sodann weiter über die körperseitige Innenfläche 49 des äußeren Rahmenschenkels 11.

Der kurze Abschnitt 47 des Trägers 40 legt sich hierbei über den Endabschnitt 41, der an den zentralen Längsschenkel 24 angeschweißt ist, diesen überquerend, an. Bei dem insoweit erläuterten Ausführungsbeispiel kann, verglichen mit Ausführungen, bei denen der Träger schlaufenförmig über den zentralen Schenkel gelegt und vernäht ist, bei dem Träger 40 eine Längeneinsparung von insgesamt 2 bis 3 cm erreicht werden.

Auch bei der Anordnung gemäß den Fig. 8 und 11 ist der Endabschnitt 41 des Trägers 40 im Bereich von Spikes 32 (Fig. 11) an den zentralen Schenkel 24 des Schiebers 10 angeschweißt, umschlingt dann jedoch den zentralen Schenkel mit einem (zu dem Ring hin weiterführenden) Abschnitt 42'. Die Führung des Trägerbandes ist im Übrigen dieselbe wie bei dem Erläuterungsbeispiel gemäß Fig. 7.

Der die Innenseite 49 des äußeren Schenkels 11 überquerende Abschnitt des Trägers 40 (Fig. 8) führt sodann weiter über die Schulter der Trägerin.

Aus der Fig. 12 ist ersichtlich, dass der Träger 40 mittels der Schlaufe 44 durch einen Halbring 50 hindurch verlegt werden kann, der im Bereich eines einfachen Ringschlosses 51 zum Zweck einer seitlichen Einführung der Trägerschlaufe geöffnet werden kann.

Der Halbring 50 ist mit einem Befestigungsplättchen 52 versehen, das durch Nähen oder Ultraschallschweißen in einer Sandwichkonfiguration an dem Gewebe des Wäschestückes befestigt werden kann, wobei das Plättchen 52 zwischen einer oberen und einer unteren Stofflage angeordnet ist und diese Stofflagen durch Vernähen untereinander und mit dem Plättchen fest verbunden sind.

Der in der Fig. 13 dargestellte Ring 60, durch den hindurchtretend der Träger gemäß den Fig. 7 und 8 verlegt werden kann, umfasst zwei Halbringe 61 und 62, von denen einer zur Aufnahme des Trägers 40 genutzt ist, während der andere von einer Trägerschlaufe durchquert wird, die mit dem Textilgewebe des Wäschestücks verbunden ist. Der (vom Träger durchquerte) Halbring 61 kann wiederum mittels eines einfachen Ringschlosses 63 geöffnet werden, um eine seitliche Einführung des Trägers bzw. einer Trägerschlaufe zu erleichtern.

Bei den Erläuterungsbeispielen gemäß den Fig. 7 und 8 hat die Gesamtdicke der Anordnung einen typischen Wert von 1,8 mm zuzüglich der doppelten Dicke des jeweiligen Trägers 40. In Anbetracht dessen, dass die Dicke des Schiebers 10 dort, wo der Träger mit dem zentralen Schenkel verbunden ist, etwa 1,2 mm beträgt und die geringste Dicke der Längsschenkel ebenfalls 1,2 mm sein kann, ist die Gesamtdicke der Anordnung, verglichen mit bekannten Systemen erheblich reduziert. Darüber hinaus bedeckt bei diesen Ausführungsformen der zurückkehrende Abschnitt des Trägers die Schweißverbindung des Trägers mit dem zentralen Schenkel.

In der Fig. 14 ist der in der Fig. 12 dargestellte Ring in seiner Offenstellung gezeigt, wobei ein Spalt im Bereich des Schlosses 51 durch das seitliche Ausrücken eines Zapfens 53 aus einem Auge 54 entstehen kann. Der Ring 50 ist hinreichend flexibel um eine Auslenkung aus der Ebene des geschlossenen Ringes heraus zur Bildung einer solchen Öffnung zu ermöglichen. Der Zapfen 53 kann seitlich in das Auge 54 zurückschnappen, wenn der Ring geschlossen werden soll. Diese Konstruktion erlaubt es, den Ring bei Wäschestücken in derselben Weise zu benutzen wie einen Haken für eine seitliche Einführung des Trägers, wobei jedoch gleichwohl die Vorteile erzielt werden, die ein geschlossener Ring zu vermitteln vermag.

Bei dem Ring 60, der in der Fig. 16 in seiner geöffneten Stellung dargestellt ist, ist ein Zapfen 64 vorgesehen, der seitlich mit einem Auge 65 in Eingriff gebracht werden kann und, zum Zweck einer seitlichen Einführung der Trägerschlaufe, aus dem Auge heraus in die Hakenkonfiguration (Fig. 16) gebracht werden kann.

In den Fig. 18 bis 20 ist eine weitere Ausführungsform eines Hakens in Kombination mit einem Ring 70 dargestellt, der mit einem Zapfen 71 am Ende eines gebogenen Armes 72 versehen sein kann, der seitlich in Eingriff mit einem Auge 73 d. h. in die Eingriffsstellung gebracht werden kann, die in der schon erläuterten Weise auch wieder aufgehoben werden kann. Auch kann zur Befestigung des Rings an einem Textilmaterial ein Plättchen wie beim Ausführungsbeispiel gemäß Fig. 12 vorgesehen oder auch eine andere geeignete Anordnung benutzt werden.

Zusammenfassend ist folgendes festzuhalten: Bei einer Träger-Schieber-Anordnung an Damen-Unterwäschestücken mit durch Verschieben eines der Grundform nach rechteckigen Schiebers 10 längenverstellbaren Trägern hat der jeweilige Schieber ein Paar äußerer, parallel zueinander verlaufender Längsschenkel 11, 12 sowie ein Paar parallel zueinander verlaufender Querschenkel 13, 14, die der Dicke nach zu den Eckbereichen hin abnehmen. Durch einen zentralen Schenkel, der die Mittelbereiche der Querschenkel miteinander verbindet sind zwei Schlitze 15, 16 gegeneinander abgegrenzt, durch die Abschnitte des Wäschestückträgers hindurchgeschleift sind. Die äußeren Längsschenkel, die Querschenkel und der zentrale Längsschenkel 24 haben in einer gemeinsamen Ebene (P) verlaufende, rückwärtige Begrenzungsflächen. Der zentrale Längsschenkel 24 hat zwischen den mittigen Bereichen größter Dicke der Querschenkel 13, 14 eine äußere Begrenzungsfläche 28, die gegenüber den Schenkelbereichen 21 größter Dicke nach innen versetzt ist und mit einer Reihe spitzkegelförmiger Schweißvorsprünge 29 versehen ist. Der Träger ist mit einem schmalen Fixierungsendabschnitt 41 an dem zentralen Längsschenkel 24 befestigt, wobei die Befestigung des Trägers 40 am Schieber 10 unter thermischer Verformung der Schenkelvorsprünge des Schiebers 10 erfolgt; ein Abschnitt 42 des Trägers 40 tritt durch ein ring- oder ösenförmiges Teil, das an einem ersten Fixierungsbereich des Wäschestücks befestigt ist, hindurch und verläuft sodann zum Schieber zurück und weiter bis zum zweiten Fixierungsbereich des Wäschestücks. Der Träger 40 umgreift den zentralen Längsschenkel 24 U-förmig, wobei der Träger 40 im Bereich des Schiebers 10 an den parallelen Längsschenkelbegrenzungsflächen anliegt und dazwischen mit dem kurzen Befestigungsabschnitt 41 an dem zentralen Längsschenkel 24 angeschweißt ist.

## Patentansprüche

1. Träger-Schieber-Anordnung bei Damen-Unterwäschestücken mit längenverstellbaren Trägern mit einem einstückigen, der Grundform nach rechteckigen, in seinen Eckbereichen abgerundeten Schieber (10), mit
a) einem Paar äußerer, parallel zueinander verlaufender Längsschenkel (11,12),
b) einem Paar zueinander parallel verlaufender Querschenkel (13,14), die in den Eckbereichen (17) an die Längsschenkel (11,12) anschließen und der Dicke nach von einem zentralen Bereich (21) größter Dicke aus zu den Eckbereichen hin abnehmen,
c) einem zentralen Schenkel (24), der die zentralen Bereiche der Querschenkel (13,14) miteinander verbindet, parallel zu den äußeren Längsschenkeln (11, 12) verläuft und an seinen beiden Seiten angeordnete Schlitze (15, 16) gegeneinander abgrenzt, wobei die äußeren Längsschenkel (11,12), die Querschenkel (13,14) und der zentrale Längsschenkel (24) an ihrer der Trägerin des Wäschestücks im Gebrauch zugewandten Rückseite, in einer gemeinsamen Ebene verlaufende - koplanare - rückwärtige Begrenzungsflächen haben, und weiter der zentrale Längsschenkel (24) zwischen den zentralen Bereichen (21) größter Dicke der Querschenkel (13, 14) an seiner den koplanaren Schenkelflächen abgewandten Vorderseite eine äußere Begrenzungsfläche (28) hat, die auf die rückseitigen - koplanaren - Begrenzungsflächen zu gegenüber den Schenkelbereichen größter Dicke nach innen versetzt ist und mit einer Reihe von Vorsprüngen (29) versehen ist, die, von dieser Ebene aufragend sich, nach außen verjüngend ausgebildet sind, und wobei
d) der Träger (40) mit einem Fixierungsendabschnitt (41) an dem zentralen Längsschenkel (24) des Schiebers (10) befestigt ist, und ein von diesem Endabschnitt ausgehender, eine Einhängschlaufe bildender Abschnitt des Trägers (40) durch ein ring- oder ösenförmiges Teil, das am Wäschestück festgelegt ist, hindurchtritt und sodann zum Schieber zurück und über diesen weiter verlaufend an einem zur Festlegung des anderen Endes des Trägers (40) vorgesehenen Fixierungsbereich des Wäschestückes befestigbar ist,
**dadurch gekennzeichnet, dass** der zur Befestigung des Trägers (40) am Schieber (10) durch thermische Verformung von Schenkelvorsprüngen (29) des Schiebers (10) genutzte Endabschnitt (41) des Trägers (10) den zentralen Längsschenkel (24) des Schiebers (10) U-förmig umgreift, wobei der körperseitige, eine ebene Längsbegrenzungsfläche des zentralen Schenkels (24) überquerende Teil (42') des Trägers sich weiter bis zu dem am Wäschestück befestigten Einhängteil erstreckt, durch dieses schlaufenförmig hindurch tritt und zum Schieber (10) zurück verläuft, diesen zwischen den äußeren Längsschenkeln (12, 11) und dem zentralen Längsschenkel (24) durchquert und weiter zur anderen wäschestückseitigen Befestigungsstelle verläuft, wobei der Träger im Bereich des Schiebers (10) an den parallelen - ebenen - Längsschenkelbegrenzungsflächen des Schiebers (10) anliegt, die zum Körper der Trägerin hinweisend angeordnet sind, und dazwischen an dem Befestigungsabschnitt (41) anliegt, der an der vom Körper der Trägerin wegweisenden Seite des zentralen Längsschenkels (24) des Schiebers angeordnet ist.

2. Anordnung nach Anspruch 1, **dadurch gekennzeichnet, dass** die von den koplanaren - ebenen - Begrenzungsflächen der Längsschenkel des Schiebers (10) ausgemessene Dicke des zentralen Längsschenkels zwischen 1/2 und 2/3 der größten Dicke der Querschenkel (13, 14) des Schiebers (10) beträgt.

3. Anordnung nach Anspruch 1 oder Anspruch 2, **dadurch gekennzeichnet, dass** die von der Ebene der gegenüber den Bereichen (21) größter Dicke der Querschenkel (13, 14) zurückgesetzten Fläche (28) des zentralen Längsschenkels (24) aus gemessene Höhe der Materialvorsprünge (29) im wesentlichen der Differenz zwischen der größten Dicke der Querschenkel (13, 14) und der zwischen seinen parallelen Längsbegrenzungsflächen (27, 28) gemessenen Dicke des zentralen Längsschenkels (24) - im thermisch nicht behandelten Zustand desselben - entspricht.

4. Anordnung nach einem der Ansprüche 1 bis 3, **dadurch gekennzeichnet, dass** die zur Fixierung des Endabschnitts (41) des Trägers (40) am zentralen Längsschenkel (24) vorgesehenen Materialvorsprünge (29) nach der thermischen Behandlung eine abgerundete Form haben.

5. Anordnung nach einem der Ansprüche 1 bis 4, **dadurch gekennzeichnet, dass** der Träger (40) durch ein ringförmiges Befestigungselement (50; 60; 70) schleifenförmig hindurchtritt.

6. Anordnung nach Anspruch 5, **dadurch gekennzeichnet, dass** der Ring zur Aufnahme des Trägers (40) geöffnet werden kann.

7. Anordnung nach Anspruch 6, **dadurch gekennzeichnet, dass** der Ring (70) mit einem zur Anordnung zwischen Gewebelagen bestimmte Befestigungsplättchen (74) versehen ist.

8. Anordnung nach Anspruch 6, **dadurch gekennzeichnet, dass** der Ring (60) zwei Ringteile hat, wobei der Träger (40) durch einen dieser Ringteile hindurch geschleift ist und ein weiterer Träger durch das andere Ringteil hindurch geführt ist.

9. Anordnung nach Anspruch 7, **dadurch gekennzeichnet, dass**, der Ring (70) einen gebogenen Arm (72) hat, der mit einem seitlich abstehenden Zapfen (71) versehen ist, welcher mit einem Auge (73) in Eingriff bringbar ist.
